# FASCICULE DE BREVET EUROPEEN

(11) **EP 0 511 987 B1**
(45) Date de publication et mention de la délivrance du brevet: **07.12.1994**
(21) Numéro de dépôt: 91902265.7
(22) Date de dépôt: 23.01.1991
(51) Int. Cl.: E04B 2/18

(54) **SYSTEME DE CONSTRUCTION DESTINE A L'ERECTION DE MURS ET PROCEDE D'ERECTION DE MURS A L'AIDE DUDIT SYSTEME**
KONSTRUKTIONSSYSTEM ZUR ERRICHTUNG VON MAUERN UND VERFAHREN ZUR ERRICHTUNG VON MAUERN MIT DIESEM SYSTEM
CONSTRUCTION SYSTEM FOR ERECTING WALLS, AND WALL ERECTION METHOD USING SAID SYSTEM

(30) Priorité: 24.01.1990 BE 9000080
(43) Date de publication de la demande: 11.11.1992
(73) Titulaire: BODI, Antal, B-4537 Verlaine (BE)
(72) Inventeur: BODI, Antal, B-4537 Verlaine (BE)
(74) Mandataire: Vanderperre, Robert
(86) Numéro de dépôt international: BE9100004
(87) Numéro de publication internationale: WO9111568

(56) Documents cités:
- DE-C- 1 066 341
- US-A- 3 461 631

## Description

La présente invention concerne un système et un procédé de construction pour permettre l'érection de murs à l'aide de blocs de construction préfabriqués et un procédé pour la mise en oeuvre de ce système de construction.

Les méthodes classiques de construction font appel à un liant pour solidariser les blocs entre eux. Le liant est, soit du mortier qui est le plus couramment utilisé, soit de la colle pour des blocs d'une grande précision dimensionnelle, soit du béton pour des blocs qui servent dans ce cas de coffrage perdus. L'utilisation d'un liant pose de sérieux problèmes notamment en période de gel et d'intempéries, et la construction une fois terminée n'est plus démontable par après.

Par le document EP-A-0087872 on connaît un bloc de construction ayant deux parois latérales et deux parois d'extrémité, dans lequel chaque paroi d'extrémité présente au moins une languette saillante et une rainure, les languettes et rainures étant complémentaires de manière que la languette et la rainure d'une paroi d'extrémité s'imbriquent respectivement avec une rainure et une languette d'une paroi d'extrémité adjacente d'un bloc identique placé dans l'alignement du premier bloc.

L'assemblage de blocs de ce type permet d'ériger des murs sans utiliser de liant. Toutefois, ce bloc connu présente deux inconvénients. En premier lieu, il doit être fabriqué avec grande précision afin que l'imbrication des éléments d'assemblage complémentaires puisse se faire correctement. En second lieu, l'assemblage de blocs de ce type demande des manipulations minutieuses de la part de l'ouvrier qui érige le mur.

Le document US-A-3461631 décrit un bloc de construction comportant quatre cavités intermédiaires qui s'ouvrent dans les faces supérieure et inférieure du bloc, les cavités ayant des sections rectangulaires de surface décroissante depuis la face supérieure du bloc jusqu'à la face inférieure de manière que lorsque deux blocs sont superposés en sorte que deux cavités de chaque bloc se trouvent en alignement l'une avec l'autre, ces cavités forment des gaines évasées. Les blocs superposés sont solidarisés entre eux au moyen de cales introduites dans les cavités de manière à établir des contacts par frottement avec les faces des gaines. De par la forme évasée des cavités, l'insertion des cales varie en fonction des tolérances de fabrication des blocs, ce qui peut rendre la solidarisation des blocs imparfaite ou instable, voire même difficile dans certains cas.

Le but de la présente invention est de pallier les inconvénients des systèmes de construction connus grâce à un système de construction perfectionné permettant un assemblage aisé et rapide de blocs préfabriqués sans recourir à un liant pour solidariser les blocs entre eux.

Conformément à un premier aspect de l'invention, il est proposé un système de construction pour ériger un mur comprenant un ensemble de blocs préfabriqués alignés en rangées horizontales superposées, chaque bloc ayant une face supérieure, une face inférieure et des faces latérales, et chaque bloc étant traversé par au moins une cavité s'ouvrant dans les faces supérieure et inférieure précitées, les blocs étant d'autre part disposés de manière qu'une cavité d'un bloc quelconque d'une rangée soit située dans l'alignement axial d'une cavité d'un bloc d'une rangée adjacente, le système comprenant en outre plusieurs pièces d'ancrage pour solidariser entre eux les blocs des rangées superposées deux à deux, chaque pièce d'ancrage se trouvant positionnée à l'intérieur de deux cavités de deux blocs appartenant à deux rangées superposées.

Conformément à l'invention, il est proposé un système remarquable en ce que chaque cavité a la forme d'un parallélépipède droit à base carrée, et en ce que la pièce d'ancrage consiste en une plaque de forme générale rectangulaire, cette plaque ayant des bords inférieur et supérieur en biseau, le bord biseauté inférieur étant capable de coopérer avec le bord biseauté supérieur d'une pièce d'ancrage similaire sur laquelle la première pièce d'ancrage vient se placer et le bord biseauté supérieur étant capable de coopérer avec le bord biseauté inférieur d'une pièce d'ancrage similaire qui est superposée à la pièce d'ancrage.

Dans un mode d'exécution particulier, la pièce d'ancrage présente des découpes dans ses bords inférieur et supérieur, ces découpes permettant la pose de deux pièces d'ancrage en croix dans la gaine formée par l'alignement de deux cavités de deux blocs appartenant à deux rangées superposées, la découpe inférieure de l'une des deux pièces d'ancrage s'imbriquant dans la découpe supérieure de l'autre pièce d'ancrage.

D'autres caractéristiques de l'invention ressortiront de la description qui suit, dans laquelle il est fait référence aux dessins ci-annexés.

Les figures 1 à 3 représentent trois exemples de blocs de construction normalisés pouvant être utilisés dans le système de construction selon l'invention.

La figure 4 représente un tronçon de mur réalisé avec le système de construction selon l'invention à l'aide des blocs normalisés des figures 1 à 3.

La figure 5 représente une superposition de blocs selon la figure 2 et un premier exemple de pièce d'ancrage.

La figure 6 est une vue écorchée de l'ensemble de la figure 5 dans lequel les blocs sont solidarisés à l'aide des pièces d'ancrage.

La figure 7 montre les mêmes blocs que dans la figure 5 mais avec un autre exemple de pièce d'ancrage.

La figure 8 est une vue écorchée de l'ensemble de la figure 7 mais dans lequel les blocs sont solidarisés à l'aide de deux pièces d'ancrage exemplaires placées en croix.

Le système selon l'invention utilise des blocs présentant une ou plusieurs cavités les traversant transversalement de part en part. Les figures 1, 2 et 3 représentent trois blocs exemplaires. Le bloc 1 représenté à la figure 1 présente une cavité interne 2 ayant la forme d'un parallélépidède droit de section carrée. Les blocs représentés aux figures 2 et 3 ont respectivement deux et trois cavités internes 2. Dans les blocs exemplaires des figures 2 et 3 les parois qui séparent les cavités ont avantageusement une épaisseur double de celle des parois qui délimitent les blocs extérieurement.

Pour former un mur, plusieurs blocs sont placés côte à côte et-par rangées superposées comme montré à la figure 4. Une première rangée 11 de blocs 1 étant alignée et éventuellement fixée sur le sol, une deuxième rangée de blocs 12 est disposée sur la première rangée 11 en veillant, ainsi qu'il est d'usage classique, à ce que les jointures entre blocs adjacents ne soient pas alignées avec les jointures entre les blocs de la rangée inférieure. Toutefois, les cavités 2 des blocs d'une rangée (par exemple la rangée 12) sont et doivent être alignées avec les cavités 2 des blocs de la rangée inférieure (par exemple la rangée 11) de manière à former des gaines verticales de section constante. La figure 4 montre la réalisation de murs en coin à l'aide de blocs normalisés selon les figures 1, 2 et 3.

L'assemblage des blocs 1 d'une rangée avec les blocs 1 de la rangée inférieure se fait, suivant l'invention, à l'aide de pièces d'ancrage 3 que l'on introduit dans les cavités 2 des blocs 1 comme décrit ci-après à l'aide des figures 5 à 8.

Se reportant d'abord aux figures 5 et 6, on voit l'utilisation d'un premier exemple de pièce d'ancrage 3. Cette pièce consiste en une plaque de forme générale rectangulaire, destinée à être introduite dans une gaine formée par deux cavités 2 alignées de blocs superposés. La pièce d'ancrage 3 est destinée à être placée suivant une diagonale de la gaine et elle est dimensionnée de manière à pouvoir venir se positionner à l'intérieur de la gaine sur une hauteur qui s'étend de part et d'autre du plan de séparation entre deux blocs 1 superposés (figure 6). La pièce 3 présente de préférence un bord inférieur biseauté 4 et un bord supérieur biseauté 5, ces bords biseautés étant formés de telle manière que le bord inférieur 4 d'une pièce d'ancrage 3 puisse coopérer avec le bord supérieur 5 d'une autre pièce d'ancrage sur laquelle elle vient se placer et de telle manière que le bord supérieur 5 de ladite pièce d'ancrage puisse coopérer avec le bord inférieur 4 d'une autre pièce d'ancrage qui lui est superposée. Chaque pièce d'ancrage 3 se coince contre les parois de la gaine et entre d'autres pièces d'ancrage similaires. De cette manière se trouvent rigidement solidarisés deux blocs superposés et l'ensemble des pièces d'ancrage superposées dans les gaines unit de manière rigide l'ensemble des blocs formant un mur.

La position des pièces d'ancrage 3 dans les cavités 2 des blocs superposés se fait de préférence approximativement à la même hauteur. Afin d'assurer le positionnement correct des pièces d'ancrage superposées dans une gaine, une pièce d'ancrage de hauteur réduite peut être introduite dans les cavités 2 des blocs de la première rangée 11.

Lorsque le mur à ériger doit résister à des contraintes et sollicitations importantes, on peut introduire dans les gaines des pièces d'ancrage disposées en croix. Dans ce mode d'exécution exemplaire, chaque pièce d'ancrage consiste en une plaque de forme générale rectangulaire présentant des découpes 6 et 7 dans les bords inférieur 4 et supérieur 5 (figure 7). La présence de ces découpes permet la pose croisée de deux pièces d'ancrage de ce type dans une gaine (figure 8).

La pose et l'ancrage des blocs préfabriqués se poursuivent ainsi par rangées successives jusqu'au niveau supérieur, l'érection du mur se faisant de la sorte sans utiliser aucun liant. Il en résulte une rapidité d'assemblage tout en assurant une solidarisation parfaitement rigide. De plus, un avantage appréciable de ce système de construction selon l'invention consiste en ce que la construction ainsi réalisée peut tout aussi aisément et rapidement être démontée.

## Revendications

1. Système de construction destiné à l'érection d'un mur, comprenant un ensemble de blocs préfabriqués (1) alignés en rangées horizontales superposées, chaque bloc ayant une face supérieure, une face inférieure et des faces latérales, et chaque bloc étant traversé par au moins une cavité s'ouvrant dans les faces supérieure et inférieure précitées, les blocs étant d'autre part disposés de manière qu'une cavité d'un bloc quelconque d'une rangée soit située dans l'alignement axial d'une cavité d'un bloc d'au moins une rangée adjacente, le système comprenant en outre plusieurs pièces d'ancrage (3) pour solidariser entre eux les blocs des rangées superposées deux à deux, chaque pièce d'ancrage se trouvant positionnée à l'intérieur d'au moins deux cavités dans des blocs appartenant à au moins deux rangées superposées,
caractérisé en ce que chaque cavité a la forme d'un parallélépipède droit à base carrée, et en ce que la pièce d'ancrage (3) consiste en une plaque de forme générale rectangulaire, cette plaque ayant des bords inférieur et supérieur (4, 5) en biseau, le bord biseauté inférieur (4) étant capable de coopérer avec le bord biseauté supérieur (5) d'une pièce d'ancrage similaire sur laquelle la première pièce d'ancrage (3) vient se placer et le bord biseauté supérieur (5) étant capable de coopérer avec le bord biseauté inférieur (4) d'une pièce d'ancrage similaire qui est superposée à la première pièce d'ancrage (3), les pièces d'ancrage précitées ayant une dimension telle qu'elles se coincent contre les parois de la gaine définie par les cavités qui traversent les blocs de deux rangées superposées.

2. Système selon la revendication 1, caractérisé en ce que la pièce d'ancrage présente des découpes (6, 7) dans ses bords inférieur et supérieur.

3. Système selon la revendication 3, caractérisé en ce que deux pièces d'ancrage sont placées en croix dans la gaine formée par l'alignement de deux cavités (2) de deux blocs (1) appartenant à deux rangées superposées, la découpe inférieure (6) de l'une des deux pièces d'ancrage s'imbriquant dans la découpe supérieure (7) de l'autre pièce d'ancrage.

## Patentansprüche

1. Konstruktionssystem zur Errichtung von Mauern, bestehend aus einer Verbindung von in horizontalen Reihen aufgeschichteten, vorgefertigten Blocks (1), die jeder eine obere Fläche eine untere Fläche und zwei Seitenflächen sowie mindestens einen in den oberen und unteren Fläche mündenden Hohlraum aufweisen und derart angeordnet sind, daß der Hohlraum eines jeden in einer Reihe angeordneten Blocks in Flucht mit dem Hohlraum eines Blocks mindestens einer der benachbarten Reihen liegt, wobei die Mauer mit mehreren, der paarweisen Verbindung von Blocks übereinanderliegender Reihen dienenden Verankerungselementen (3) versehen ist, die mindestens in zwei Hohlräume von in zwei übereinanderliegenden Reihen angeordneten Blocks einragen, *dadurch* *gekennzeichnet*, *daß* die Hohlräume die Form eines geraden Parallel-Epipeds mit rechteckiger Grundfläche aufweisen und die Verankerungselemente (3) aus einer im wesentlichen rechteckigen Platte mit abgeschrägten oberen und unteren Kantenflächen (4, 5) bestehen, von denen die abgeschrägte untere Kante (4) zusanmmenwirkt mit der abgeschrägten oberen Kante (5) eines entsprechenden Verankerungselementes (3), auf das es sich aufsetzt, während seine obere abgeschrägte Kante (5) zusammenwirkt mit der unteren abgeschrägten Kante (4) des darüber angeordneten Verankerungselementes (3), wobei die Verankerungselemente derart dimensioniert sind, daß sie sich gegen die Wandungen der Aufnahme verkeilen, die durch die sich durch die Blocks erstreckenden Kammern definiert sind.

2. Konstruktionssystem nach Anspruch 1, *dadurch* *gekennzeichnet*, *daß* die Verankerungselemente an ihren oberen und unteren Rändern Ausschnitte (6, 7) aufweisen.

3. Konstruktionssystem nach Anspruch 2, *dadurch* *gekennzeichnet,* *daß* zwei Verankerungselemente kreuzweise in der Kammer angeordnet sind, die durch die fluchtende Lage von zwei Hohlräumen (2) der Blocks zweier übereinanderliegender Reihen gebildet ist, wobei die untere Ausnehmungs (6) des einen der beiden Verankerungselemente ziegelartig in die obere Ausnehmung (7) des anderen Verankerungselementes eingreift.

## Claims

1. Construction system for erecting a wall, comprising an assembly of prefabricated blocks (1) arranged in horizontal rows placed one on top of the other, each block having an upper face, a lower face and lateral faces, and each block having at least one through cavity that opens into the upper and lower faces, said blocks being arranged in such a way that a through cavity of any block in a row is in axial alignment with a through cavity of a block in at least one adjacent row, the system further comprising a plurality of anchoring pieces (3) locking together the rows of blocks arranged in pairs one on top of the other, each anchoring piece being positioned within at least two cavities in blocks pertaining to at least two adjacent rows, characterized in that each cavity has the shape of a right parallelepiped having a square base and that the anchoring piece (3) consists of a generally rectangular plate having lower and upper sloping edges (4, 5), the lower sloping edge (4) cooperating with the upper sloping edge (5) of a similar anchoring piece on which the first anchoring piece (3) is placed, and the upper sloping edge (5) cooperating with the lower sloping edge (4) of a similar anchoring piece which is placed on top of the first anchoring piece (3), said anchoring pieces being so dimensioned that they wedge against the walls of the shaft formed by the through cavities of the blocks pertaining to two adjacent rows.

2. System according to claim 1, characterized in that the anchoring piece has cutouts (6, 7) in its lower and upper edges.

3. System according to claim 1, characterized in that two crossed anchoring pieces are provided in the shaft formed by two through cavities (2) of a pair of blocks (1) placed one on top of the other, the lower cutout (6) in one of the two anchoring pieces being accomodated in the upper cutout (7) formed in the other anchoring piece.
